# FASCICULE DE BREVET EUROPEEN

(11) **EP 0 409 786 B1**
(45) Date de publication et mention de la délivrance du brevet: **29.09.1993**
(21) Numéro de dépôt: 90810540.6
(22) Date de dépôt: 16.07.1990
(51) Int. Cl.: E06B 9/322

(54) **Dispositif universel d'enroulement de cordes, câbles et similaires**
Universale Vorrichtung zum Aufrollen von Schnüren, Kabeln und anderen
Universal device for rolling up cords, cables and similar

(30) Priorité: 17.07.1989 IT 2144489 U
(43) Date de publication de la demande: 23.01.1991
(73) Titulaire: SOMFY, F-74300 Cluses (FR)
(72) Inventeur: Giust, Henri, I-20090 Trezzano Sul Naviglio (IT); Cippelletti, Ennio, I-00100 Roma (IT)
(74) Mandataire: Meylan, Robert Maurice

(56) Documents cités:
- WO-A-88/02055
- CH-A- 492 866
- DE-A- 1 509 779

## Description

La présente invention concerne un dispositif universel d'enroulement de cordes, câbles et similaires, plus particulièrement pour la motorisation de stores et éléments d'ameublement en général.

On connaît divers systèmes pour l'actionnement automatique de stores, rideaux, lampadaires, panneaux, meubles et éléments d'ameublement en général.

Généralement, ces systèmes comprennent un moteur électrique entraînant une ou plusieurs poulies pour l'enroulement de cordes ou de câbles liés à l'élément qui doit être actionné.

Les systèmes proposés sont généralement projetés et réalisés pour l'usage spécifique auquel ils sont destinés, et il est donc difficile, voire impossible, d'adapter un système de motorisation pour un usage différent de l'usage prévu.

Du document CH-A-492 866, on connaît notamment un store vénitien dont les drisses de suspension s'enroulent sur un tambour monté dans un boîtier rectangulaire et dont la rotation est accompagnée d'un déplacement axial assuré par une vis, de manière à compenser le décalage des drisses dû à la juxtaposition des spires sur le tambour lors de l'enroulement. Le tambour présente des points fixes pour la fixation des extrémités des drisses.

La présente invention a principalement pour but de réaliser un dispositif universel d'enroulement de cordes, câbles et similaires, adaptable, sans modification substantielle, à divers usages, présentant l'encombrement le plus faible possible et permettant une fixation rapide.

Le dispositif devra être de structure compacte facilement réalisable.

L'invention a également pour but de réaliser un dispositif économique, tant du point de vue de la fabrication que celui de l'installation et de l'utilisation.

Ces buts sont atteints par le dispositif universel d'enroulement défini à la revendication 1.

D'autres caractéristiques et avantages ressortiront de la description d'un exemple d'exécution, faite en relation avec le dessin annexé dans lequel :
La figure 1 est une vue en perspective du dispositif;
La figure 2 est une section transversale du dispositif de la figure 1;
La figure 3 est une vue en perspective d'un store du type marquise motorisé par le dispositif selon l'invention.

En se référant aux figures citées, le dispositif, indiqué globalement avec le numéro de référence 1, comprend un corps en forme de conteneur ou carter 2, ayant une configuration substantiellement cylindrique et présentant une fente longitudinale 3, disposée selon une génératrice du carter.

La fente 3 présente des bords arrondis susceptibles de faciliter le passage d'un ou plusieurs éléments de traction, en l'occurrence une corde 5.

La corde 5 s'enroule sur un tambour 6 placé à l'intérieur du carter 2 et supporté aux extrémités par des supports 7 et 8 qui constituent les flasques de fermeture du carter 2.

Le tambour d'enroulement 6 est avantageusement actionné par un moteur électrique, non illustré dans les figures, placé à l'intérieur du tambour lui-même et dont seul le câble d'alimentation 9 est visible.

Le tambour 6 est muni d'éléments de guidage et de retenue des éléments de traction constitués par des anneaux 10 pouvant être déplacés le long du tambour 6 et bloqués en position voulue, pour définir des sections d'enroulement 11 selon les dimensions voulues.

Les anneaux 10 présentent en outre des moyens de blocage des extrémités de chacunes des cordes 5, constitués par exemple par des vis de manière connue en soi.

Un anneau peut également présenter un trou ou un fraisage axial 14 afin de permettre le passage d'une corde dont les extrémités sont rattachées à l'élément à actionner, de sorte que la corde s'enroule symétriquement sur deux sections adjacentes séparées par l'anneau.

Avantageusement, la distance entre la surface externe d'enroulement du tambour et la face interne du carter est à peu près égale à la section de la corde à enrouler, de sorte que la corde s'enroule en spires successives adjacentes sans superposition.

Le fonctionnement du dispositif est très simple. On détermine d'abord le nombre et la position des anneaux selon le nombre et la longueur des cordes à enrouler.

Ensuite, l'extrémité de chacunes des cordes est fixée à un des anneaux et le dispositif est prêt à l'usage.

Pour faciliter l'installation du dispositif dans n'importe quel type d'appareil, le carter 2 est doté d'une cannelure externe 12 qui s'étend selon une génératrice du carter, dans le cas illustré opposée à la fente 3; la cannelure 12 peut recevoir divers moyens d'ancrage tels que des pièces profilées scellées dans le mur.

En figure 3 est illustré, à titre d'exemple, un exemple d'utilisation possible du dispositif selon l'invention, consistant en un store du type marquise 13, tel qu'utilisé pour protéger du soleil les vitrines des magasins.

Le dispositif est utilisé pour replier et ouvrir le store par les cordes 5.

De la description de la forme d'exécution ci-dessus, il ressort que l'invention permet de réaliser un dispositif universel capable d'être appliqué à de nombreuses installations, moyennant de simples et minimes modifications.

Le dispositif, selon l'invention, peut être utilisé par exemple pour actionner des stores domestiques, des panneaux et des parois coulissantes ou bien des meubles, des lampadaires de plafond et similaires.

Un autre avantage important réside dans le système d'anneaux qui permet d'utiliser le dispositif pour enrouler n'importe quel nombre de cordes.

Un autre avantage résulte de la configuration du carter qui, tant par la forme de la fente de sortie des cordes que par la section interne d'enroulement, permet un enroulement optimal des cordes.

On peut également relever la propreté des lignes du dispositif qui donnent un aspect esthétique agréable et adaptable aux utilisations les plus diverses.

Naturellement, les matériaux impliqués, ainsi que les dimensions, pourront être choisis en fonction des exigences et de l'état de la technique.

## Revendications

1. Dispositif universel d'enroulement de cordes, câbles et similaires, comprenant un moteur associé à un tambour (6) permettant d'enrouler une pluralité d'éléments de traction (5) tels que cordes, câbles et similaires, caractérisé par le fait qu'il comprend un élément en forme de boîtier (2) de forme substantiellement cylindrique et présentant une fente longitudinale (3) dirigée selon une génératrice dudit élément en forme de boîtier, cet élément en forme de boîtier (2) étant fermé aux extrémités par des flasques (7, 8) supportant les extrémités dudit tambour, ce tambour (6) étant monté rotativement à l'intérieur dudit corps en forme de boîtier et étant équipé d'éléments (10) de guidage et de fixation desdits éléments de traction, lesdits éléments (10) de guidage et de fixation étant constitués chacun d'un anneau blocable sur ledit tambour dans n'importe quelle position désirée et capable de recevoir et fixer l'extrémité d'un élément de traction, les éléments de traction (5) pouvant s'enrouler autour dudit tambour, en passant à travers ladite fente.

2. Dispositif selon la revendication 1, caractérisé par le fait que le diamètre externe dudit anneau est substantiellement égal au diamètre interne dudit corps en forme de boîtier.

3. Dispositif selon l'une des revendications 1 ou 2, caractérisé par le fait que la différence entre le diamètre interne dudit corps en forme de boîtier et le diamètre externe dudit tambour est substantiellement égale au diamètre dudit élément de traction, de manière à obliger ledit élément de traction à s'enrouler sur ledit tambour en spires adjacentes sans superposition desdites spires.

4. Dispositif selon l'une des revendications 1 à 3, caractérisé par le fait que ledit corps en forme de boîtier est muni d'une cannelure externe (12) s'étendant selon une génératrice dudit corps en forme de boîtier et pouvant recevoir des éléments de fixation dudit dispositif à une structure.

5. Dispositif selon l'une des revendications 1 à 4, caractérisé par le fait que ledit moteur est électrique.

6. Dispositif selon l'une des revendications 1 à 5, caractérisée par le fait que ledit moteur est monté à l'intérieur dudit tambour.

## Patentansprüche

1. Universalvorrichtung zum Aufrollen von Schnüren, Seilen und Aehnlichem, mit einem Motor, der einer Trommel (6) zum Aufrollen einer Mehrzahl von Zugelementen (5), wie Schnüren, Seilen und Aehnlichem, zugeordnet ist, dadurch gekennzeichnet, dass sie ein Element in Form eines Gehäuses (2) von im wesentlichen zylindrischer Gestalt aufweist, welches einen Längsspalt (3) hat, der längs einer Erzeugenden des erwähnten gehäuseförmigen Elements verläuft, dass dieses gehäuseförmige Element (2) an den Enden durch Flansche (7, 8) verschlossen ist, welche die Enden der erwähnten Trommel tragen, dass diese Trommel (6) drehbar im Innern des erwähnten gehäuseförmigen Körpers montiert und mit Elementen (10) zum Führen und Befestigen der erwähnten Zugelement ausgerüstet ist, wobei jedes der erwähnten Führungs- und Befestigungselemente (10) aus einem Ring besteht, der auf der erwähnten Trommel in irgendeiner gewünschten Stellung blockierbar und dazu eingereichtet ist, das Ende eines Zugelements aufzunehmen und zu befestigen, und wobei die Zugelemente (5) den erwähnten Spalt passieren und sich um die erwähnte Trommel aufrollen können.

2. Vorrichtung nach Anspruch 1, dadurch gekennzeichnet, dass der Aussendurchmesser des erwähnten Rings im wesentlichen gleich dem Innendurchmesser des erwähnten gehäuseförmigen Körpers ist.

3. Vorrichtung nach einem der Ansprüche 1 oder 2, dadurch gekennzeichnet, dass der Unterschied zwischen dem Innendurchmesser des erwähnten gehäuseförmigen Körpers und dem Aussendurchmesser der Trommel im wesentlichen gleich dem Durchmesser des erwähnten Zugelements ist, derart, dass dieses Zugelement gezwungen wird, sich um die erwähnte Trommel in benachbarten Windungen, ohne Ueberlagerung dieser Windungen, aufzurollen.

4. Vorrichtung nach einem der Ansprüche 1 bis 3, dadurch gekennzeichnet, dass der erwähnte gehäuseförmige Körper mit einer äusseren Rille (12) versehen ist, die sich längs einer Erzeugenden des erwähnten gehäuseförmigen Körpers erstreckt und Elemente zur Befestigung der erwähnten Vorrichtung an einer Struktur aufnehmen kann.

5. Vorrichtung nach einem der Ansprüche 1 bis 4, dadurch gekennzeichnet, dass der erwähnte Motor ein elektrischer Motor ist.

6. Vorrichtung nach einem der Ansprüche 1 bis 5, dadurch gekennzeichnet, dass der erwähnte Motor im Innern der erwähnten Trommel montiert ist.

## Claims

1. Universal device for winding cords, cables and suchlike comprising a motor associated with a drum (6) capable of winding a plurality of traction elements (5) such as cords, cables and suchlike, characterized by the fact that it comprises a containing box element (2) of substantially cylindrical shape and having a lengthwise slot (3) directed along a generatrix of said box body, said box body being closed at its ends by respective end caps (7, 8) supporting the ends of said drum, said drum (6) being rotatable within said box body and being provided with elements (10) which guide and lock said traction elements, said guide and locking elements (10) consisting each of a ring which can lock onto said drum in any desired position and is able to receive and lock the end of a traction element, said traction elements (5) being able to wind themselves around said drum by passing through said slot.

2. Device as claimed in claim 1, characterized by the fact that the outer diameter of said ring is substantially equal to the inner diameter of said body box.

3. Device as claimed in claim 1 or 2, characterized by the fact that difference between the inner diameter of said box body and the outer diameter of said drum is substantially equal to the diameter of said traction element to force said traction element to wind itself onto said drum in adjacent coils without said coils lying on top of each other.

4. Device as claimed in one of the claims 1 to 3, characterized by the fact that said box body is provided with an outer channel (12) running along a generatrix of said outer box body and able to receive elements for locking said device to a structure.

5. Device as claimed in one of the claims 1 to 4, characterized by the fact that said motor is electric.

6. Device as claimed in one of the claims 1 to 5, characterized by the fact that said motor is located inside said drum.
